# EUROPÄISCHE PATENTSCHRIFT

(11) **EP 2 688 677 B1**
(45) Veröffentlichungstag und Bekanntmachung des Hinweises auf die Patenterteilung: **06.05.2015**
(21) Anmeldenummer: 12710246.5
(22) Anmeldetag: 20.03.2012
(51) Int. Cl.: B05B 11/00, B65D 83/22

(54) **SPENDER ZUR AUSGABE FLÜSSIGER BIS PASTÖSER MASSEN**
DISPENSER FOR DISPENSING LIQUID TO PASTY SUBSTANCES
DISTRIBUTEUR CONÇU POUR DISTRIBUER DES SUBSTANCES LIQUIDES À PÂTEUSES

(30) Priorität: 21.03.2011 DE 202011000632 U; 24.03.2011 DE 102011001534
(43) Veröffentlichungstag der Anmeldung: 29.01.2014
(73) Patentinhaber: RPC Bramlage GmbH, 49393 Lohne (DE)
(72) Erfinder: GÖTTKE, Sabine, 49393 Lohne (DE)
(74) Vertreter: Müller, Enno
(86) Internationale Anmeldenummer: PCT/EP2012/054910
(87) Internationale Veröffentlichungsnummer: WO 2012/126909

(56) Entgegenhaltungen:
- EP-A1- 1 958 892
- DE-U1-202008 011 730
- US-B1- 6 318 595

## Beschreibung

Die Erfindung betrifft zunächst einen Spender zur Ausgabe flüssiger bis pastöser Massen mit einer Pumpkammer und einem Ausgaberöhrchen, wobei zum Verschluss des Ausgaberöhrchens in dem Ausgaberöhrchen ein Verschlussteil zwischen einer Verschlussstellung und einer Freigabestellung bewegbar ist und das Ausgaberöhrchen im Zuge einer Pumpbetätigung gegenüber einem fest-stehenden Spenderteil beweglich ist.

Ein derartiger Spender ist beispielsweise aus der DE 20 2008 011 730 U1 bekannt.

Zum Stand der Technik ist weiter auf die US 6,318,595 B1 zu verweisen. Hieraus ist ein Spender mit Abreißstegen zwischen einem eine Röhrchenausformung aufweisenden Kappenabschnitt und einer umgebenen Kappe des Spenders bekannt.

Bei dem aus der zunächst genannten Druckschrift bekannten Spender ist das im Zuge einer Pumpbetätigung zu bewegende Ausgaberöhrchen an einem Spenderfestteil, das hier als Adapterteil zur Verbindung mit einem vorzugsweise auch den Vorratsraum enthaltenden Spenderunterteil ausgebildet ist, über ein Federelement angebunden und damit einteilig hergestellt. Diese Integrierung des Federelementes in das an sich vorteilhaft einteilig mit dem Spenderfestteil im Kunststoffspritzverfahren hergestellte Ausgaberöhrchen ist herstellungsmäßig aufwendig. Es wird nach einer günstigeren Gestaltung gesucht.

Der Erfindung stellt sich somit gegenständlich die Aufgabe, ein im Zuge einer Spendebetätigung bewegliches Ausgaberöhrchen im Hinblick auf ein Spenderfestteil so auszubilden, dass bei günstiger Herstellung eine weiterhin günstige Betätigung möglich ist.

Diese Aufgabe ist beim Gegenstand des Anspruches 1 gelöst, wobei darauf abgestellt ist, dass das Ausgaberöhrchen über eine Sollbruchstelle mit dem feststehenden Spenderteil verbunden ist, dass ein die Sollbruchstelle erbringender Abreißsteg zwischen dem Ausgaberöhrchen und dem Spenderteil an einem steg- oder plattenartigen Verbindungsteil ausgebildet ist, das einteilig mit dem Ausgaberöhrchen und im Herstellungszustand dem Spenderteil gespritzt ist, wobei es mit dem Ausgaberöhrchen über seine übliche Wandstärke und in radialer Richtung zu der Vertikalachse sich erstreckend angebunden ist, während es mit dem Spenderteil nur über den genannten Abreißsteg verbunden ist, wobei das Verbindungsteil darüber hinaus eine zumindest teilweise vertikal verlaufende radial äußere Randkante aufweist" die bei Durchführung einer Pumpbewegung, aber auch im Rhezustand, zur Führung mit einer Innenfläche des Spenderteils zusammenwirkt.

Darüber hinaus betrifft die Erfindung ein Verfahren zur Herstellung und Montage eines Spenders im Kunststoffspritzverfahren mit einem relativ zu einem Spenderfestteil im Zuge einer Spendebetätigung bewegbaren Ausgaberöhrchen

Auch hierzu ist auf den bereits genannten Stand der Technik zu verweisen.

Der Erfindung stellt sich insofern die Aufgabe, ein vorteilhaftes Verfahren zur Herstellung und Montage des Spenders anzugeben.

Diese Aufgabe ist beim Gegenstand des Anspruches 10 gelöst, wobei darauf abgestellt ist, dass das Ausgaberöhrchen gemeinsam mit zumindest einem Teil des Spenderfestteils, das eine Verbindungsschürze aufweist, die einteilig, verbunden über einen oder mehrere Abreißstege, gespritzt wird, wobei im montierten Zustand die Verbindungsschürze auf einem Führungsteil aufsitzt, und dass im Zuge der Montage des Spenders durch Verschieben des Ausgaberöhrchens relativ zu dem Spenderfestteil eine Trennung des Ausgaberöhrchens von dem Spenderteil herbeigeführt wird, wobei weiter ein Anschlussstutzen des Ausgaberöhrchens in ein Aufnaheteil eingedrückt wird, bis ein Kontakt an einer Schulter des Aufnahmeteils erfolgt und zuvor das Schürzenteil auf dem Führungsteil aufsitzt, so dass sich im Zuge der Montage der Abriss der Abreißstege ergibt.

Es ist bevorzugt, dass das Ausgaberöhrchen sich in einem spitzen Winkel zur Pumpbewegung erstreckt. Das Ausgaberöhrchen wird also nicht in Richtung seiner, bezogen auf eine gerade Ausführung des Ausgaberöhrchens, Rohrachse bewegt, sondern in einem Winkel hierzu. Es wird bevorzugt bei einer Pumpbewegung parallel zu sich selbst verlagert.

Auch bei der hier beschriebenen Gestaltung kann grundsätzlich an dem Spenderfestteil zunächst beispielsweise ein oder mehrere nicht in Verbindung mit dem Ausgaberöhrchen oder einem Ausleger des Ausgaberöhrchens befindliche Federelemente angespritzt sein. Nach einem Durchtrennen der genannten Sollbruchstellen könnte dann die Anlage an die Federelemente des Ausgaberöhrchens gegeben sein. Bevorzugt ist jedoch, dass der Spender eine der Pumpkammer zugeordnete Rückstellfeder aufweist und dass diese Rückstellfeder der Pumpkammer auch das Ausgaberöhrchen nach einer Spendebetätigung in seine Ausgangsstellung zurückbewegt. Das Ausgaberöhrchen ist hierbei nicht unmittelbar sondern nur mittelbar federbeaufschlagt.

Das Verschlussteil ist im Zuge einer Pumpbewegung beweglich. Bei einem Niederdrücken des beispielsweise Pumpkopfes des Spenders, gibt das Verschlussteil die Öffnung des Augaberöhrchens frei, so dass Masse austreten kann. Es bewegt sich zurück in die Verschlussstellung wenn die Ausgabe von Masse beendet ist und das Ausgaberöhrchen sich in seine Ausgangsstellung zurückbewegt. Bevorzugt ist, dass das Verschlussteil im Zuge einer Pumpbewegung mechanisch zwangsgesteuert ist.

Weiter bevorzugt ist die Zwangssteuerung des Verschlussteils relativ zu dem Ausgaberöhrchen aus einer Bewegung des Ausgaberöhrchens relativ zu dem feststehenden Spenderteil abgeleitet. Insbesondere kann die Zwangssteuerung durch Zusammenwirkung eines Kulissensteins mit einer Kulissenführung erreicht sein.

In diesem Zusammenhang ist weiter bevorzugt, dass die Kulissenführung eine im Wesentlichen senkrechte Erstreckung aufweist. Senkrechte Erstreckung ist hierbei eine Erstreckung in Richtung der Pumpbewegung. Sollte eine solche Pumpbewegung nicht einer Senkrechten folgen, ist auch die Kulissenführung bevorzugt nicht senkrecht, sondern entsprechend dieser abweichenden Pumpbewegung im Wesentlichen vorgesehen.

In weiterer Einzelheit ist auch bevorzugt, dass die Kulissenführung einen senkrecht verlaufenden Einlauf- und/ oder Auslaufabschnitt aufweist. Zwischen dem Einlauf- und Auslaufabschnitt oder oberhalb des Auslaufabschnittes beziehungsweise unterhalb des Einlaufabschnittes ist bevorzugt eine von der Senkrechten abweichende Führung in der Kulisse vorgesehen. Hiermit kann eine zeitlich kurzfristige starke oder schwache Bewegung erreicht sein. Insbesondere ist bevorzugt, dass im Anschluss an den Einlaufabschnitt oder vorgelagert zu dem Auslaufabschnitt ein im spitzen Winkel zu einer Horizontalen verlaufender Verlagerungsabschnitt vorgesehen ist.

Die vorstehend im Zuge der Ausgestaltung des Spenders in gegenständlicher Hinsicht erläuterten Merkmale können ersichtlich auch für das Verfahren von Bedeutung sein. Weiter können auch im Rahmen dieses Verfahrens erläuterte Merkmale für die gegenständliche Ausbildung des Spenders in Betracht kommen.

Nachstehend ist die Erfindung weiter anhand der beigefügten Zeichnung erläutert, die aber lediglich ein Ausführungsbeispiel darstellt. Hierbei zeigt:
- Figur 1: eine teilweise Explosionsdarstellung des Spenders;
- Figur 2: eine perspektivische Einzeldarstellung des mit einem Spenderfestteil verbundenen Ausgaberöhrchens im Spritzzustand;
- Figur 3: einen Querschnitt durch den Gegenstand gemäß Figur 2, geschnitten in der Ebene III - III, mit eingesetztem Verschlussteil;
- Figur 4: einen zusammengesetzten Spender, im Querschnitt, im oberen Bereich und
- Figur 5: eine Darstellung gemäß Figur 4, bei Betätigung des Spenders.

Dargestellt und beschrieben ist, zunächst mit Bezug zu Figur 1, ein Spender, der sich aus einem Spenderkopf 1, einem ein Ausgaberöhrchen 5 aufweisenden Spenderteil 2 (hier im Spritzzustand dargestellt), einem im zusammengesetzten Zustand in dem Ausgaberöhrchen 5 befindlichen, als Verschlussschieber 3 ausgebildeten Verschlussteil und einem Spenderunterteil 4 zusammensetzt. Das Spenderunterteil 4 weist beim Ausführungsbeispiel eine vollständige Pumpkammer, mit Einlass- und Auslassventil, wie nachstehend noch im Weiteren beschrieben, auf.

Das Ausgaberöhrchen 5, vergleiche auch Figuren 2 und 3, weist eine Längsachse A auf, die sich, vergleiche auch Figuren 4 und 5, in einem Winkel α, der hier ein stumpfer Winkel ist, zu einer Vertikalachse V erstreckt. Im Zuge einer Pumpbewegung wird das Ausgaberöhrchen 5 parallel zu sich selbst vertikal nach unten verlagert.

Das Ausgaberöhrchen 5 ist bevorzugt einteilig mit einem sich vertikal, und weiter bevorzugt auch konzentrisch zur Vertikalachse V des Spenders erstreckenden Anschlussstutzen 6 hergestellt. Mit dem Anschlussstutzen 6 ragt es im montierten Zustand in ein Aufnahmeteil 7. Das Aufnahmeteil 7 bildet zugleich auch ein Widerlager 8 für eine Rückstellfeder 9 der Pumpkammer. Bei der Rückstellfeder 9 handelt es sich bevorzugt um eine Stahlfeder.

Das Ausgaberöhrchen 5, hier vermittels des Anschlussstutzens 6 und, beim Ausführungsbeispiel, auch des Aufnahmeteils 7, wirkt mit einem Pumpkolben 10 zusammen. Der Pumpkolben 10 ist beim Ausführungsbeispiel mit dem Aufnahmeteil 7 vermittels entsprechender Vorsprünge und Ausnehmungen 11 rastverbunden. Nach einem Niederdrücken wird durch die Rückstellfeder 9, die auf das Aufnahmeteil 7 wirkt, der Pumpkolben 10 in seine Ausgangsstellung zurückgezogen. Hierdurch wird auch das Ausgaberöhrchen 5, das im Einzelnen über eine Schulter 12 auf dem Aufnahmeteil 7 aufliegt, in seine Ausgabestellung zurückgedrückt.

Das Ausgaberöhrchen 5 ist beim Ausführungsbeispiel weiter von einer den Spendekopf 1 bildenden Kappe überfangen. Auf den Spendekopf 1 kann ein Benutzer drücken, um so die genannte Vertikalverlagerung und Pumpbewegung zur Ausgabe von Masse durchzuführen.

Zusammengefasst bildet die den Spenderkopf 1 bildende Kappe mit daran aufgenommenem Ausgaberöhrchen, das den Anschlussstutzen 6 aufweist und ein dem in das Ausgaberöhrchen 5 eingesetzten Verschlussschieber 3 sowie dem Spenderfestteil 2 eine Baugruppe, die vormontiert auf das Spenderunterteil 4 dann aufgesetzt werden kann. Das im zusammengebauten Zustand festsitzende Spenderteil 2 weist eine Verbindungsschürze 13 auf, die auf einem festsitzenden Führungsteil 14 aufsitzt. Es handelt sich um eine festsitzende Prellverbindung.

In Figur 3 ist die Einheit aus Ausgaberöhrchen 5, Anschlussstutzen 6 und Spenderteil 2 im Spritzzustand gezeigt. Hierbei ist das Spenderteil 2 mit dem Ausgaberöhrchen 5 (und entsprechend mittelbar mit dem damit einteilig ausgebildeten Anschlussstutzen 6) über Abreißstege 15 verbunden.

Im Zuge der Montage des herstellungsmäßig gegebenen Verbundes von Ausgaberöhrchen 5 und Spenderteil 2 reißen zunächst bezüglich dieses Verbundes ausgebildete Abreißstege 15, so dass sich eine freie Beweglichkeit zwischen dem Spenderteil 2 und dem Ausgaberöhrchen 5 ergibt. Die Montage kann hierbei zusammen auch mit dem auf das Ausgaberöhrchen bereits aufgesetzten Spenderkopf, also hier der Kappe, erfolgen. Beim Montieren wird der Anschlussstutzen 6 in das Aufnahmeteil 7 eingedrückt, bis ein Kontakt an der Schulter 12 erfolgt. Ersichtlich ergibt sich hierbei, da zuvor das Schürzenteil 13 auf dem Führungsteil 14 aufsitzt, der Abriss der Abreißstege 15.

In Figur 3 ist einer der Abreißstege 15 zu erkennen. Es sind weiter bevorzugt noch zwei weitere Abreißstege 15, von denen einer in Figur 2 angedeutet ist, der weitere ist gegenüberliegend zu dem in Figur 2 angedeuteten Abreißsteg ausgebildet, vorgesehen.

Die Abreißstege zwischen dem Ausgaberöhrchen 5 und dem Spenderteil 2 sind im einzelnen an steg- oder plattenartigen Verbindungsteilen 16 ausgebildet, die einteilig mit dem Ausgaberöhrchen 5 und natürlich im Herstellungszustand auch dem Spenderteil 2 gespritzt sind. Während sie mit dem Ausgaberöhrchen 5 über ihre übliche Wandstärke und in radialer Richtung zu der Vertikalachse V sich erstreckend angebunden sind, sind sie mit dem Spenderteil 2 nur über die genannten Abreißstege 15 verbunden.

Ein oder mehrere der Verbindungsteile 16 weisen bevorzugt eine radial äußere Randkante 17 auf, die zumindest teilweise vertikal verläuft. Diese Randkante 17 kann betrieblich, bei Durchführung einer Pumpbewegung, aber auch im Ruhezustand, siehe Figur 4, zur Führung mit einer Innenfläche 18 des Spenderteils 2 zusammenwirken (in Figur 4 ist der Abreißsteg 15 übertrieben groß dargestellt).

Der Verschlussschieber 3 ist als vorderseitig, einer Ausgabeöffnung 19 des Ausgaberöhrchens 5, verschlossen ausgebildetes Hohlteil gebildet. Er besitzt zugeordnet der genannten Ausgabeöffnung 19 einen Verschlussboden 20. An seinem rückseitigen, aus dem Ausgaberöhrchen 5 herausstehenden Ende 21 ist er mit zwei, gegenüberliegend vorgesehenen, hier als Rundzapfen ausgebildeten Kulissensteinen 22 versehen.

Die Kulissensteine 22 laufen in einer Kulissenführung 23, die bei einer Pumpbetätigung feststehend vorgesehen ist. Die Kulissenführung 23 ist beim Ausführungsbeispiel unmittelbar einteilig mit dem Spenderteil 2 ausgebildet. Die Kulissenführung 23 erstreckt sich im Wesentlichen vertikal. Sie weist jedenfalls einen sich vertikal erstreckenden unteren Auslaufabschnitt 24 und einen sich vertikal erstreckenden oberen Einlaufabschnitt 25 auf. Zwischen dem Einlaufabschnitt 25 und dem Auslaufabschnitt 24 ist ein Verlagerungsabschnitt 26 ausgeformt. Der Verlagerungsabschnitt 26 verläuft ersichtlich in einem spitzen Winkel β zu der Vertikalachse V. Bei einem Niederdrücken des Spenderkopfes, durch Drücken auf den Spenderkopf 1, ergibt sich in einem ersten Bewegungsabschnitt, in welchem sich die Kulissensteine 22 in dem Einlaufabschnitt der Kulissenführung 23 bewegen, noch keine Öffnung. Dann bewegen sich die Kulissensteine bei einer Fortsetzung der Niederdrückbewegung durch den Verlagerungsabschnitt 26, so dass über einen vergleichsweise kleinen vertikalen Bewegungsabschnitt des Spenderkopfes 2 sich die vollständige Öffnung der Ausgabeöffnung 19 ergibt. Der Verschlussschieber 3 ist um das Versetzungsmaß des Verlagerungsabschnittes 26 zurückbewegt. Bei darüber hinaus vorgenommenen und möglichen Bewegung nach vertikal unten bewegen sich dann die Kulissensteine 22 in dem Vertikalabschnitt 23, so dass sich keine weitere Öffnungsbewegung des Verschlussschiebers 3 ergibt, aber Masse entsprechend ausgebracht wird. Bei einer Beendigung des Niederdrückens des Spenderkopfes 2 bewegt sich dieser zufolge der Rückstellfeder 9 in seine Ausgangsstellung zurück, wobei entsprechend die Bewegung des Verschlussschiebers 3 wie beschrieben umgekehrt verlauft.

Alle offenbarten Merkmale sind (für sich) erfindungswesentlich. Die Unteransprüche charakterisieren in ihrer fakultativ nebengeordneten Fassung eigenständige erfinderische Weiterbildung des Standes der Technik, insbesondere um auf Basis dieser Ansprüche Teilanmeldungen vorzunehmen.

**Bezugszeichenliste**

| | | | |
|---|---|---|---|
| 1 | Spenderkopf | A | Längsachse |
| 2 | Spenderteil | V | Vertikalachse |
| 3 | Verschlussschieber α Winkel | | |
| 4 | Spenderunterteil β Winkel | | |
| 5 | Ausgaberöhrchen | | |
| 6 | Anschlussstutzen | | |
| 7 | Aufnahmeteil | | |
| 8 | Widerlager | | |
| 9 | Rückstellfeder | | |
| 10 | Pumpkolben | | |
| 11 | Ausnehmungen | | |
| 12 | Schulter | | |
| 13 | Verbindungsschürze | | |
| 14 | Führungsteil | | |
| 15 | Abreißstege | | |
| 16 | Verbindungsteile | | |
| 17 | Randkante | | |
| 18 | Innenfläche | | |
| 19 | Ausgabeöffnung | | |
| 20 | Verschlussboden | | |
| 21 | Ende | | |
| 22 | Kulissensteine | | |
| 23 | Kulissenführung | | |
| 24 | Auslaufabschnitt | | |
| 25 | Einlaufabschnitt | | |
| 26 | Verlagerungsabschnitt | | |

## Patentansprüche

1. Spender zur Ausgabe flüssiger bis pastöser Massen mit einer Pumpkammer und einem Ausgaberöhrchen (5), wobei zum Verschluss des Ausgaberöhrchens (5) in dem Ausgaberöhrchen (5) ein Verschlussteil zwischen einer Verschlussstellung und einer Freigabestellung bewegbar ist und das Ausgaberöhrchen (5) im Zuge einer Pumpbetätigung gegenüber einem feststehenden Spenderteil (2) beweglich ist, **dadurch gekennzeichnet, dass** das Ausgaberöhrchen (5) über eine Sollbruchstelle (15) mit dem feststehenden Spenderteil (2) verbunden ist, dass ein die Sollbruchstelle (15) erbringender Abreißsteg (15) zwischen dem Ausgaberöhrchen (5) und dem Spenderteil (2) an einem steg- oder plattenartigen Verbindungsteil (16) ausgebildet ist, das einteilig mit dem Ausgaberöhrchen (5) und im Herstellungszustand dem Spenderteil (2) im Kunststoffspritzverfahren gespritzt ist, wobei es mit dem Ausgaberöhrchen (5) über seine übliche Wandstärke und in radialer Richtung zu der Vertikalachse (V) sich erstreckend angebunden ist, während es mit dem Spenderteil (2) nur über den genannten Abreißsteg (15) verbunden ist, wobei das Verbindungsteil (16) darüber hinaus eine zumindest teilweise vertikal verlaufende radial äußere Randkante (17) aufweist, die bei Durchführung einer Pumpbewegung, aber auch im Ruhezustand, zur Führung mit einer Innenfläche (18) des Spenderteils (2) zusammenwirkt.

2. Spender nach Anspruch 1, **dadurch gekennzeichnet, dass** das Ausgaberöhrchen (5) sich in einem stumpfen Winkel (α) zur Pumpbewegung erstreckt.

3. Spender nach einem der vorhergehenden Ansprüche, **dadurch gekennzeichnet, dass** das Ausgaberöhrchen (5) nur durch die Rückstellfeder (9) der Pumpkammer in seine Ausgangsstellung zurückbewegbar ist.

4. Spender nach einem der vorhergehenden Ansprüche, **dadurch gekennzeichnet, dass** das Verschlussteil als zufolge einer Pumpbewegung bewegliches Teil ausgebildet ist und mechanisch zwangsgesteuert ist.

5. Spender nach Anspruch 4, **dadurch gekennzeichnet, dass** die Zwangssteuerung aus einer Verlagerung des Ausgaberöhrchens (5) relativ zu dem feststehenden Spenderteil (2) abgeleitet ist.

6. Spender nach einem der Ansprüche 4 oder 5, **dadurch gekennzeichnet, dass** die Zwangssteuerung durch Zusammenwirkung eines Kulissensteins (22) mit einer Kulissenführung (23) erreicht ist.

7. Spender nach Anspruch 6, **dadurch gekennzeichnet, dass** die Kulissenführung (23) eine im Wesentlichen senkrechte Erstreckung aufweist.

8. Spender nach einem der Ansprüche 6 oder 7, **dadurch gekennzeichnet, dass** die Kulissenführung (23) einen senkrecht verlaufenden Einlauf- und/oder Auslaufabschnitt (25,24) aufweist.

9. Spender nach Anspruch 8, **dadurch gekennzeichnet, dass** sich an den Einlauf- und/oder Auslaufabschnitt (25, 24) ein im spitzen Winkel (β) zu einer Horizontalen verlaufender Verlagerungsabschnitt (26) anschließt.

10. Verfahren zur Herstellung und Montage eines Spenders im Kunststoffspritzverfahren mit einem relativ zu einem Spenderfestteil (2) im Zuge einer Spendebetätigung bewegbaren Ausgaberöhrchen (5), **dadurch gekennzeichnet, dass** das Ausgaberöhrchen (5) gemeinsam mit zumindest einem Teil des Spenderfestteils (2), das eine Verbindungsschürze (13) aufweist, die im montierten Zustand auf einem Führungsteil (14) eines Spenderunterteils (4) aufsitzt, einteilig, verbunden über einen oder mehrere Abreißstege (15), gespritzt wird und dass im Zuge der Montage des Spenders durch Verschieben des Ausgaberöhrchens (5) relativ zu der Verbindungsschürze (13) eine Trennung des Ausgaberöhrchens (5) von der Verbindungsschürze (13) herbeigeführt wird, wobei weiter bei der Montage ein Anschlussstutzen (6) des Ausgaberöhrchens (5) in ein Aufnahmeteil (7) des Spenderunterteils (4) eingedrückt wird, bis ein Kontakt an einer Schulter (12) des Aufnahmeteils (7) erfolgt und zuvor das Schürzenteil (13) auf dem Führungsteil (14) aufsitzt, so dass sich im Zuge der Montage der Abriss der Abreißstege (15) ergibt.

## Claims

1. Dispenser for dispensing liquid-to-pasty substances, having a pump chamber and a dispensing tube (5), wherein in order to close the dispensing tube (5), a closure part is movable in the dispensing tube (5) between a closed position and a release position, and the dispensing tube (5) is movable in relation to a stationary dispenser part (2) during a pumping actuation, **characterized in that** the dispensing tube (5) is connected to the stationary dispenser part (2) via a predetermined breaking point (15), that a tear-off web (15) which produces the predetermined breaking point (15) is formed between the dispensing tube (5) and the dispenser part (2) on a web-like or plate-like connecting part (16) which is injection-molded in one piece with the dispensing tube (5) and, in the production state, also with the dispenser part (2), wherein the tear-off web is attached to the dispensing tube (5) via its conventional wall thickness and extending in the radial direction with respect to the vertical axis (V), while the tear-off web is connected to the dispenser part (2) only via the mentioned tear-off web (15), and wherein the connecting part (16) also has a radially outer boundary edge (17) which extends at least partially vertically and which, when a pumping movement is carried out but also in the rest state, cooperates for guiding with an inner surface (18) of the dispenser part (2).

2. Dispenser according to Claim 1, **characterized in that** the dispensing tube (5) extends at an obtuse angle (α) with respect to the pumping movement.

3. Dispenser according to one of the preceding claims, **characterized in that** the dispensing tube (5) is movable back into its starting position only by means of the restoring spring (9) of the pump chamber.

4. Dispenser according to one of the preceding claims, **characterized in that** the closure part is formed as a part which is movable due to a pumping movement and which is mechanically positively controlled.

5. Dispenser according to Claim 4, **characterized in that** the positive control is derived from a displacement of the dispensing tube (5) relative to the stationary dispenser part (2).

6. Dispenser according to one of Claims 4 or 5, **characterized in that** the positive control is achieved by interaction of a sliding block (22) with a sliding guide (23).

7. Dispenser according to Claim 6, **characterized in that** the sliding guide (23) has a substantially vertical extent.

8. Dispenser according to one of Claims 6 or 7, **characterized in that** the sliding guide (23) has a vertically extending run-in section and/or runout section (25, 24).

9. Dispenser according to Claim 8, **characterized in that** a displacement section (26) extending at an acute angle (ß) with respect to a horizontal adjoins the run-in section and/or runout section (25, 24).

10. Method for producing and assembling a dispenser by plastics injection molding, the dispenser having a dispensing tube (5) which is movable relative to a fixed dispenser part (2) during an actuation of the dispenser, **characterized in that** the dispensing tube (5) is injection-molded in one piece together with at least one part of the fixed dispenser part (2), the fixed dispenser part having a connecting skirt (13) which in the assembled state engages as one piece on a guide part (14) of a lower dispenser part (4), connected via one or more tear-off webs (15), and that during the assembly of the dispenser, the dispensing tube(5) is separated from the connecting skirt (13) by displacement of the dispensing tube (5) relative to the connecting skirt (13), wherein furthermore during assembly a connecting piece (6) of the dispensing tube (5) is pressed into a receiving part (7) of the lower part (4) of the dispenser until contact is made with a shoulder (12) of the receiving part (7), and the skirt part (13) engages on the guide part (14) before this, so that the tear-off webs (15) tear during assembly.

## Revendications

1. Distributeur destiné à délivrer des masses liquides à pâteuses comprenant une chambre de pompage et un tube d'expulsion (5), une pièce de fermeture pouvant être déplacée entre une position de fermeture et une position d'ouverture dans le tube d'expulsion (5) afin de fermer le tube d'expulsion (5) et que le tube d'expulsion (5) est mobile par rapport à une pièce de distributeur fixe (2) à la suite d'un actionnement de pompage, **caractérisé en ce que** le tube d'expulsion (5) est relié avec la pièce de distributeur fixe (2) par le biais d'une zone de cassure de consigne (15) et **en ce qu'**une barrette de rupture (15) constituant la zone de cassure de consigne (15) entre le tube d'expulsion (5) et la pièce de distributeur fixe (2) est réalisée sur une partie de jonction ressemblant à une barrette ou à une plaque (16), qui est extrudée par un procédé d'injection plastique en une seule pièce avec le tube d'expulsion (5) et dans l'état de fabrication de la pièce de distributeur (2), étant reliée avec le tube d'expulsion (5) sur son épaisseur de paroi ordinaire et en s'étendant dans la direction radiale par rapport à l'axe vertical (V), tandis qu'elle est seulement reliée avec la pièce de distributeur (2) par le biais de la barrette de rupture (15) précitée, la partie de jonction (16) présentant en outre un bord extérieur dans un sens radial (17) qui s'étend au moins partiellement verticalement, qui coopère avec une surface intérieure (18) de la pièce de distributeur (2) pour le guidage lors de l'exécution d'un mouvement de pompage, mais aussi à l'état de repos.

2. Distributeur selon la revendication 1, **caractérisé en ce que** le tube d'expulsion (5) s'étend dans un angle obtus (α) par rapport au mouvement de pompage.

3. Distributeur selon l'une des revendications précédentes, **caractérisé en ce que** le tube d'expulsion (5) peut uniquement être ramené dans sa position de départ par le biais du ressort de rappel (9) de la chambre de pompage.

4. Distributeur selon l'une des revendications précédentes, **caractérisé en ce que** la pièce de fermeture est réalisée en tant que partie mobile à la suite d'un mouvement de pompage et commandée mécaniquement par force.

5. Distributeur selon la revendication 4, **caractérisé en ce que** la commande forcée est dérivée d'un déplacement du tube d'expulsion (5) par rapport à la pièce de distributeur fixe (2).

6. Distributeur selon l'une des revendications 4 ou 5, **caractérisé en ce que** la commande forcée est obtenue par le biais de la coopération d'un coulisseau (22) avec un guide de coulisse (23).

7. Distributeur selon la revendication 6, **caractérisé en ce que** le guide de coulisse (23) s'étend dans une direction sensiblement verticale.

8. Distributeur selon l'une des revendications 6 ou 7, **caractérisé en ce que** le guide de coulisse (23) présente une section d'entrée et/ou de sortie s'étendant verticalement (25, 24).

9. Distributeur selon la revendication 8, **caractérisé en ce qu'**une section de déplacement (26) s'étendant dans un angle aigu (β) par rapport à un plan horizontal est adjointe à la section d'entrée et/ou de sortie (25, 24).

10. Procédé de fabrication et de montage d'un distributeur par un procédé d'injection plastique avec un tube d'expulsion (5) pouvant être déplacé par rapport à une pièce de distributeur fixe (2) à la suite d'un actionnement de la distribution, **caractérisé en ce que** le tube d'expulsion (5) est extrudé conjointement d'une seule pièce avec au moins une partie de la pièce de distributeur fixe (2) qui présente un tablier de jonction (13), qui à l'état monté, prend appui sur une pièce de guidage (14) d'une partie inférieure du distributeur (4), en étant relié par le biais d'une ou plusieurs barrettes de rupture (15), et **en ce qu'**à la suite du montage du distributeur, une séparation du tube d'expulsion (5) d'avec le tablier de jonction (13) est réalisée par le biais d'un coulissement du tube d'expulsion (5) par rapport au tablier de jonction (13), en outre lors du montage, une tubulure de raccordement (6) du tube d'expulsion (5) étant enfoncée dans une pièce de logement (7) de la partie inférieure du distributeur (4) jusqu'à ce qu'un contact se produise au niveau d'un épaulement (12) de la pièce de logement (7) et avant que la pièce de tablier (13) prenne appui sur la pièce de guidage (14) de telle sorte que la rupture de la barrette de rupture (15) ait lieu à la suite du montage.
